# EUROPÄISCHE PATENTANMELDUNG

(11) **EP 0 016 402 A2**
(43) Veröffentlichungstag der Anmeldung: **01.10.1980**
(21) Anmeldenummer: 80101252.7
(22) Anmeldetag: 12.03.1980
(51) Int. Cl.: A47F 3/04, F25D 23/00, F25D 17/06

(54) **Kühlmöbel**

(30) Priorität: 16.03.1979 DE 2910344
(71) Anmelder: Linde Aktiengesellschaft, D-65189 Wiesbaden (DE)
(72) Erfinder: Reininger, Fritz, D-6227 Oestrich/Rebhang (DE)
(74) Vertreter: Schaefer, Gerhard, Dr.

(57) **Zusammenfassung**

Bei einem Kühlmöbel (1), dessen unterer Teil als Wanne ausgebildet ist, wird ein in der Wanne angeordnetes Kühlaggregat (7) durch eine Abdeckung (3) von einem über der Wanne liegenden Warenraum abgetrennt. Um die Wartung und Bedienbarkeit des Kühlmöbels (1) zu erleichtern, ist die Abdeckung (3) aufklappbar ausgebildet. Eine Einrichtung zur Luftförderung (8) sowie gegebenenfalls weitere in der Wanne angeordnete Bauteile können an der Abdeckung (3) befestigt sein.

## Beschreibung

Die Erfindung betrifft ein Kühlmöbel mit einem in seinem unteren Teil als Wanne ausgebildeten Kühlmöbelkorpus und einer Abdeckung, die ein in der Wanne angeordnetes Kühlaggregat von einem darüberliegenden Warenraum abtrennt.

Ein Kühlmöbel dieser Art ist in der deutschen Offenlegungsschrift 24 60 516 beschrieben. Die Abdeckung kann je nach Aufbau des Kühlmöbels unterhalb der untersten Warenablagefläche angeordnet oder selbst als Warenablagefläche ausgebildet sein. Die Abdeckung erfüllt die Aufgabe, die in der Wanne untergebrachten Baueinheiten, beispielsweise den Verdampfer eines Kühlmittelkreislaufs und einen Ventilator zur Luftumwälzung, vor Verunreinigungen aus dem Warenraum zu schützen. Dennoch ist es unerläßlich, die Wanne öfters zu reinigen, weil Reinigungsflüssigkeit, die beim Säubern der Warenauslage anfällt , in die Wanne abläuft und dort Rückstände hinterläßt.

Das Reinigen der Wanne ist mit einem erheblichen Zeitaufwand verbunden, da der unter der Abdeckung befindliche Raum schwer zugänglich ist und die Abdeckung deswegen abgeschraubt werden muß.

Der Erfindung liegt die Aufgabe zugrunde, ein Kühlmöbel der eingangs genannten Art zu schaffen, das sich durch Wartungsfreundlichkeit und leichteBedienbarkeit auszeichnet.

Diese Aufgabe wird erfindungsgemäß dadurch gelöst, daß die Abdeckung aufklappbar ausgebildet ist.

Erfindungsgemäß ist die Abdeckung beispielsweise über ein Scharnier oder ein Gelenk am Kühlmöbelkorpus befestigt und läßt sich aufklappen.Mit einem einzigen Handgriff wird durch den Erfindungsgegenstand der Wannenboden zur Reinigung frei zugänglich gemacht. Auf einfache Weise läßt sich somit eine leichtere und schnellere Reinigbarkeit erzielen. Eine besonders leichte Zugänglichkeit der Wanne des Kühlmöbels läßt sich erreichen,wenn die Abdeckung im Bereich der Rückwand des Kühlmöbels drehbar gelagert ist. Die Zugangsöffnung befindet sich hierbei auf der dem Kunden zugewandten Seite des Kühlmöbels.

Die Abdeckung kann sich über die gesamte Breite des Kühlmöbels erstrecken, ebensogut ist es aber auch möglich, die Abdeckung in mehrere Segmente zu unterteilen. Unter einem relativ schmalen Segment lassen sich beispielsweise Einspritzventile für das Kühlaggregat unterbringen. Zum Einstellen der Ventile braucht nicht die gesamte Abdeckung, sondern nur ein Teil der Abdeckung aufgeklappt zu werden und es genügt, die auf diesem Teil liegenden Waren abzuräumen.

Gemäß einer vorteilhaften Weiterbildung des erfindungsgemäßen Kühlmöbels mit einer in der Wanne des Kühlmöbelkorpus angeordneten Einrichtung zur Luftförderung ist die Einrichtung zur Luftförderung an der Abdeckung befestigt. Beim Aufklappen der Abdeckung wird also gleichzeitig die an der Abdeckung befestigte Einrichtung zur Luftförderung aus der Wanne entfernt. Auf diese Weise behindern keine störenden Einbauten den Reinigungsvorgang und es ist ein besonders gründliches und müheloses Reinigen der Wanne möglich.

Durch den Erfindungsgegenstand wird ferner der Vorteil erreicht, daß bei Betriebsstörungen an der Luftfördereinrichtung eine wesentlich bessere Zugangsmöglichkeit für Reparaturen besteht oder daß gegebenenfalls die gesamte Einheit Abdeckung-Luftfördereinrichtung ohne besonderen Aufwand ausgebaut und im Austausch gegen eine neue Einheit ersetzt werden kann. Je nach Bauart des Kühlmöbels ist die Einrichtung zur Luftförderung im vorderen oder im hinteren Bereich der Wanne angeordnet.

Um beim Aufklappen der Abdeckung die Gefahr einer Verletzung des Bedienungspersonals an den bewegten Teilen der Luftfördereinrichtung auszuschalten, sind bei einer vorteilhaften Ausgestaltung des Erfindungsgegenstandes die rotierenden Teile der Luftfördereinrichtung zumindest an der Vorderseite des Kühlmöbels mit einer luftdurchlässigen Verkleidung versehen. Als luftdurchlässige Verkleidung bietet sich ein gelochtes Element aus Blech oder Kunststoff, ein Gitter, ein Drahtkorb oder ähnliches an.

Bei einer günstigen Modifikation des Erfindungsgegenstandes ist die luftdurchlässige Verkleidung mit einem Filter versehen. Der Filter verhindert, daß Staub oder Flüssigkeitströpfchen von der Einrichtung zur Luftförderung durch die Öffnungen der Verkleidung angesaugt werden.

In Weiterbildung des Erfindungsgegenstandes wird vorgeschlagen, weitere in der Wanne angeordnete Bauteile, wie z.B. Luftleitbleche, eine Ventilatorverkleidung, eine Wärmeisolierung, oder Siebe für Abflußöffnungen im Wannenboden an der Abdeckung zu befestigen. In den Sieben werden Verunreinigungen, wie abgerissene Preisaufkleber, die mit der Reinigungsflüssigkeit in die Wanne gelangen, zurückgehalten und können beim Aufklappen der Abdeckung besonders leicht entfernt werden. Als mögliches weiteres Beispiel sei eine Abtauheizung für den Verdampfer genannt, die ebenfalls an der erfindungsgemäßen Abdeckung befestigt ist.

Es ist vorteilhaft, wenn beim erfindungsgemäßen Kühlmöbel die Abdeckung zumindest im Bereich des Kühlaggregates wärmeisolierend ausgebildet ist. Dadurch wird ein Festfrieren von Waren an der Abdeckung verhindert. Außerdem wird durch die Wärmeisolierung eine gewisse Schallisolierung erzielt.

Es kommt immer wieder vor, daß Abflußöffnungen, die im vorderen Teil der Wanne angeordnet sind, verstopfen. _{D}a die Abdeckung zumeist mit Lebensmitteln vollgestellt ist und vor dem Aufklappen erst abgeräumt werden muß, was bei Verkaufskühlmöbeln während der Ladenöffnungszeiten schlecht durchführbar ist, wird weiters zur Lösung der gestellten Aufgabe vorgeschlagen, gemäß einer vorteilhaften Ausführungsform des Erfindungsgegenstandes zwischen dem vorderen Rand des Kühlmöbelkcrpus und der Abdeckung einen gitterartigen oder mit Löchern versehenen herausnehmbaren Einsatz.anzuordnen..

Der vordere Teil der Wanne kann auf diese Weise leicht zugänglich gemacht werden, ohne daß die Abdeckung abgeräumt werden muß. Der Einsatz ist luftdurchlässig ausgebildet, so daß die im Kreislauf geführte Luft über die öffnungen des Einsatzes angesaugt werden kann.

Eine vorteilhafte Modifikation des Erfindungsgegenstandes zeichnet sich dadurch aus, daß der Einsatz an der dem Kunden zugewandten Seite höher hinaufreicht als der obere Rand der Wanne, wobei der über den oberen Rand der Wanne hinaufreichende Teil des Einsatzes mit einer Vorrichtung zur Warenauszeichnung versehen ist.

Es ist zweckmäßig, wenn der höher hinaufreichende Teil des Einsatzes mit einer Wärmeisolierung versehen ist.

Weitere Einzelheiten der Erfindung werden anhand eines schematisch dargestellten Ausführungsbeispiels beschrieben.

Hierbei zeigt die Figur ein erfindungsgemäßes Kühlmöbel im Querschnitt. Als Kühlmöbel wird im Beispiel ein Kühlregal 1 beschrieben.

Das Kühlregal 1 weist einen Kühlmöbelkorpus 2 aus einem wärmeisolierten Material auf, der in seinem unteren Teil als Wanne ausgebildet ist. Eine Abdeckung 3 trennt einen Warenraum 4, der mehrere Konsolen 5 zur Lagerung von zu kühlender Ware aufweist, von dem Innenraum 8 der Wanne, in dem ein Verdampfer 7 und als Einrichtung zur Luftförderung ein Ventilator 8 angeordnet sind. Der Ventilator 8 dient zur Luftumwälzung, wobei die Luft zunächst am Verdampfer 7, der Teil eines Kältekreislaufs ist, vorbeiströmt, dann über einen Luftschacht an der Rückwand der Kühltheke nach oben gelangt und an der Vorderseite der Konsolen als Kaltluftvorhang nach unten strömt. Die Luftströmung ist durch Pfeile 9 angedeutet.

Die Abdeckung 3 dient einerseits zum Schutz der in der Wanne angeordneten Baueinheiten und andererseits zur Lagerung von Ware. Erfindungsgemäß ist die Abdeckung 3 aufklappbar ausgebildet und zwar im gezeigten Beispiel drehbar um ein Scharnier 10. Der Ventilator 8 ist an der Abdeckung 3 befestigt, so daß er beim Aufklappen der Abdeckung aus der Wanne entfernt wird. Der aufgeklappte Zustand der Abdeckung 3 ist gestrichelt dargestellt. Bei aufgeklappter Abdeckung 3 ist die Wanne frei zugänglich und kann leicht gereinigt werden. Eine tragende Stütze 11, die die Abdeckung 3 im zugeklappten Zustand trägt und die ausreichend dimensioniert ist, um die Abdeckung 3 auch bei größter vorkommender Belastung sicher zu stützen, ist ebenfalls an der Abdeckung 3 befestigte Die Stütze 11.-ist nur auf den Wannenboden aufgelegt und nicht mit diesem verschraubt. Zum Schutz gegen Zugriff sind in der Stütze 11 vorgesehene Luftzuführungsöffnungen 12 mit einem Gitter, einem gelochten Blech oder einem Drahtnetz gesichert. Verletzungen durch die laufenden Ventilatorflügel sind dadurch ausgeschlossen. Bei Bedarf sind die öffnungen 12 (in der Figur ist nur eine öffnung dargestellt) zusätzlich mit einem Filter versehen, um ein Eindringen von Staub oder Flüssigkeitströpfchen in den Ventilator 8 oder den Verdampfer 7 zu verhindern. Oberhalb des Verdampfers 7 ist eine Wärmeisolierung 13 an der Abdeckung 3 befestigt. Der Verdampfer liegt dadurch nach Aufklappen der Abdeckung 3 völlig frei und kann inspiziert und gewartet werden. Die Isolierung verhindert ein Festfrieren von Waren an der Abdeckung 3. Zugleich wird mit der Wärmeisolierung 7 eine Schalldämpfung erzielt.

An der Ventilatorverkleidung ist eine Abtauheizung 19 für den Verdampfer 7 befestigt, die im zugeklappten Zustand der Abdeckung 3 an der Lufteinströmseite des Verdampfers liegt. Die elektrische Anlage des Kühlregals 1 ist somit völlig von der kältetechnischen Anlage getrennt.

Es kommt immer wieder vor, daß Preisaufkleber oder sonstige Verunreinigungen in den Innenraum der Wanne gelangen und die als Kondenswasserabfluß sowie als Abfluß für die beim Reinigen des Warenraumes anfallende Flüssigkeit im vorderen Teil der Wanne angeordnete Öffnungen 16 verstopfen. Um dies zu verhindern, ist über die öffnung 16 ein Sieb 18 gelegt, das ebenfalls an der Abdeckung 3 befestigt ist. Beim Aufklappen der Abdekkung 3 können Verunreinigungen, die sich in dem Sieb 18 angesammelt haben, leicht entfernt werden.

Als zusätzliche Maßnahme zur Erleichterung der Reinigbarkeit der Wanne wird erfindungsgemäß vorschlagen, einen herausnehmbaren Einsatz 14 im vorderen Bereich der Wanne zwischen der Abdeckung 3 und dem Wannenrand anzuordnen, wobei der Einsatz 14 sowohl an der Abdeckunq 3 befestiqbar als auch selbsttragend ausgebildet sein kann. Der Einsatz 14 ist gitterförmig oder mit Löchern versehen. Durch die öffnungen des Einsatzes wird Luft vom Ventilator 8 angesaugt. Außerdem wir die beim Säubern des Warenraums 4 anfallende Reinigungsflüssigkeit über die Öffnungen abgeführt.Der Einsatz 14 ist herausnehmbar, so daß der vordere Teil der Wanne, der auch die Abflußöffnung 16 enthält, ohne Aufklappen der Abdeckung 3 zugänglich ist. Das vor allem während der Ladenöffnungszeiten nachteilige Abräumen der Waren von der Abdeckung 3 zur Durchführung von Wartungsarbeiten wird vermieden. Der Einsatz 14 reicht auf der dem Kunden zugewandten Seite höher hinauf als der vordere Rand der Wanne und trägt an seiner Vorderseite ein Element 15 zur Warenauszeichnung, beispielsweise eine Preisschildleiste. In dem Bereich, in dem der Einsatz 14 über den Wannenrand hinaufreicht, ist eine Wärmeisolierung 17 vorgesehen.

## Patentansprüche

1. Kühlmöbel mit einem in seinem unteren Teil als Wanne ausgebildeten Kühlmöbelkorpus und einer Abdeckung, die ein in der Wanne angeordnetes Kühlaggregat von einem darüberliegenden Warenraum abtrennt, dadurch gekennzeichnet, daß die Abdeckung (3) aufklappbar ist.

2. Kühlmöbel nach Anspruch 1 mit einer in der Wanne angeordneten Einrichtung zur Luftförderung, dadurch gekennzeichnet, daß die Einrichtung zur Luftförderung an der Abdeckung (3) befestigt ist.

3. Kühlmöbel nach Anspruch 2, dadurch gekennzeichnet, daß die rotierenden Teile der Luftfördereinrichtung zumindest an der Vorderseite des Kühlmöbels (1) mit einer luftdurchlässigen Verkleidung (11) versehen sind.

4. Kühlmöbel nach Anspruch 3, dadurch gekennzeichnet, daß die luftdurchlässige Verkleidung (11) mit einem Filter versehen ist.

5. _{K}ühlmöbel nach einem der Ansprüche 1 bis 4, dadurch gekennzeichnet, daß weitere in der Wanne angeordnete Bauteile an der Abdeckung (3) befestigt sind.

6. Kühlmöbel nach einem der Ansprüche 1 bis 5, dadurch gekennzeichnet, daß die Abdeckung zumindest im Bereich des Kühlaggregates (7) wärmeisolierend ausgebildet ist.

7. Kühlmöbel nach einem der Ansprüche 1 bis 6, dadurch gekennzeichnet, daß zwischen dem vorderen Rand des Kühlmöbelkorpus (2) und der Abdeckung (3) ein gitterartiger oder mit Löchern versehener herausnehmbarer Einsatz(14) angeordnet ist.

8. _{K}ühlmöbel nach Anspruch 7, dadurch gekennzeichnet, daß der Einsatz (14) an der dem Kunden zugewandten Seite höher hinaufreicht als der obere Rand der Wanne, wobei der über den oberen Rand der Wanne hinaufreichende Teil des Einsatzes (14) mit einer Vorrichtung (15) zur Warenkennzeichnung versehen ist.

9. Kühlmöbel nach Anspruch 8, dadurch gekennzeichnet, daß der über den Rand der Wanne hinaufreichende Teil des Einsatzes (14) mit einer Wärmeisolierung versehen ist.
